# EUROPÄISCHE PATENTSCHRIFT

(11) **EP 0 824 177 B1**
(45) Veröffentlichungstag und Bekanntmachung des Hinweises auf die Patenterteilung: **18.04.2001**
(21) Anmeldenummer: 97112684.2
(22) Anmeldetag: 24.07.1997
(51) Int. Cl.: E05D 7/04, E05D 11/00, E05D 7/00

(54) **Band für Türen, Fenster und dergleichen und dafür geeignete Abdeckung**
Hinge for doors, windows or the like and cover suitable therefor
Charnière pour portes, fenêtres ou similaires et couvercle appropriée

(30) Priorität: 14.08.1996 DE 29614104 U
(43) Veröffentlichungstag der Anmeldung: 18.02.1998
(73) Patentinhaber: Dr. Hahn GmbH & Co. KG, D-41189 Mönchengladbach (DE)
(72) Erfinder: Sinsteden, Claudia, 41179 Mönchengladbach (DE)
(74) Vertreter: Palgen, Peter, Dipl.-Phys. Dr.

(56) Entgegenhaltungen:
- EP-A- 0 387 207
- WO-A-96/23124
- DE-A- 2 336 657
- FR-A- 2 520 789
- US-A- 3 665 552

## Beschreibung

Die Erfindung bezieht sich auf ein Band der dem Oberbegriff des Anspruchs 1 entsprechenden Art und eine entsprechende Abdeckung gemäß dem Oberbegriff des Anspruchs 5.

Ein derartiges Band geht z.B. aus dem DE-U-93 14 574 hervor. Die Bandteile bestehen aus in Richtung der Bandzapfenachse stranggepreßten Profilabschnitten. Bei der bevorzugten Einbaulage eines derartigen Bandes steht die Bandzapfenachse senkrecht. Das obere Ende des oberen Bandteils, also des Flügelbandteils, ist durch die Endfläche des Profilabschnitts gegeben. Die Bandzapfenausnehmung wäre oben offen. Aus diesem Grunde wird die Oberseite des Scharnierteils durch eine Abdeckung aus Kunststoff verschlossen, die das Eindringen von Schmutz und Feuchtigkeit verhindert und gleichzeitig der Anbringung von Firmenemblemen dienen kann. Die bekannte Abdeckung besteht aus einem geschlossenen einstückigen plattenförmigen Teil. Die Bandteile bestehen jeweils aus dem Scharnierteil, das einen im großen und ganzen quadratischen Grundriß aufweist und dem jeweiligen davon horizontal ausladenden Befestigungsteil, in welchem die Schrauben zur Befestigung auf dem feststehenden Rahmen oder dem Flügel angeordnet sind.

Die Abdeckung ist in ihrem Grundriß dem Grundriß des Scharnierteils des Flügelbandteils angepaßt und daher im wesentlichen quadratisch. Sie ist mit einem Befestigungsansatz von verringertem Umrißquerschnitt versehen, der in eine Erweiterung der Bandzapfenausnehmung am oberen Ende des Flügelbandteils eingepreßt wird.

Ähnliche gattungsgemäße Bänder mit oberer Abdekkung gehen aus der FR-A-2 520 789 und der EP-A1-387 207 hervor.

In den meisten Fällen bedarf es während der Lebensdauer des Bandes keines Zugangs zu der Bandzapfenausnehmung des Flügelbandteils mehr. Die Abdeckung bedarf keiner besonderen Gestaltung, um ohne Zerstörungen entfernbar zu sein.

Eine Verstellung z.B. der Höhenlage des Flügelbandeils gegenüber dem Rahmenbandteil ist bei den bekannten Bändern nur vom unteren, d.h. dem Rahmenbandteil her möglich.
Der Erfindung liegt die Aufgabe zugrunde, die Verstellmöglichkeiten an einem derartigen Band zu erweitern.

Diese Aufgabe wird durch die in Anspruch 1 wiedergegebene Erfindung gelöst.

Es ist dadurch die Möglichkeit geschaffen, auch von oben eine Verstellung des Bandes durchzuführen. Um den dafür benötigten Zugang zu der Bandzapfenausnehmung ohne gewaltsames und damit zerstörerisches Entfernen der eingepreßten Abdeckung zu ermöglichen, hat diese die Öffnung mit dem Verschlußglied, das geöffnet werden kann und damit den Zugang zu der Verstelleinrichtung freigibt. Das Verschlußglied besteht aus einem um eine Scharnierachse schwenkbaren Kläppchen. Im geschlossenen Zustand deckt das Kläppchen die Öffnung dicht ab, so daß die Funktion der Abdeckung gewahrt ist.

Ein Kläppchen an sich geht zu Abdeckzwecken aus der US-A-3 665 552 hervor, allerdings zur Abdeckung der Befestigungsschrauben eines Bandlappens.

Bei der bevorzugten Ausführungsform umfaßt die Verstelleinrichtung ein Gewindestück gemäß Anspruch 2, welches bei einer Ausgestaltung gemäß Anspruch 3 zur zusätzlichen Halterung der Abdeckung an dem Scharnierteil des Flügelbandteils dienen kann.
Die Abdeckung kann in an sich bekannter Weise gemäß Anspruch 4 an dem Scharnierteil des Flügelbandteils angebracht sein.

Die Erfindung verkörpert sich gemäß Anspruch 5 auch in der Abdeckung selbst, die gemäß Anspruch 6 ausgestaltet sein kann, so daß sich eine im wesentlichen glatte, im Allgemeinen ebene Oberseite der Abdeckung ergibt.

Im einzelnen können die Abdeckung und das Kläppchen gemäß den Ansprüchen 7 bis 9 ausgestaltet sein.

Gemäß Anspruch 10 können die Abdeckung und das Kläppchen aus Kunststoff bestehen, was die Möglichkeit eröffnet, das Schwenkscharnier für das Kläppchen in der in Anspruch 11 wiedergegebenen Weise auszugestalten.

Um das Kläppchen geschlossen zu halten, empfiehlt sich eine Schnappverbindung nach Anspruch 12, die im einzelnen in verschiedener, im Stand der Technik bekannter Weise ausgestaltet sein kann. Es versteht sich, daß die Schnappverbindung so gewählt ist, daß sie zwar das Kläppchen sicher zuhält, jedoch ohne Zerstörung des benachbarten Kunststoffs ein Öffnen des Kläppchens erlaubt, ohne daß dafür die in dem Scharnierteil eingepreßte Abdeckung als Ganze von dem Scharnierteil gelöst werden müßte.

In der Zeichnung ist ein Ausführungsbeispiel der Erfindung dargestellt.
Fig. 1 zeigt eine Vorderansicht eines erfindungsgemäßen Bandes, teilweise im Schnitt;
Fig. 2 zeigt eine Ansicht gemäß Fig. 1 von oben, teilweise im Schnitt;
Fig. 3 zeigt eine Schnittansicht durch die Abdekkung nach der Linie III-III in Fig. 2, zusammen mit dem Gewindestück;
Fig. 4 zeigt eine Ansicht gemäß Fig. 3 von links, teilweise im Schnitt;
Fig. 5 ist eine Ansicht nur der Abdeckung gemäß Fig. 3 von rechts.

Das in Fig. 1 und 2 als Ganzes mit 100 bezeichnete Band umfaßt ein Rahmenbandteil 10 und ein Flügelbandteil 20, die beide aus in Richtung der Achse A des Bandzapfens 1 stranggepreßten Aluminiumprofilabschnitten bestehen.

Das Rahmenbandteil 10 besteht aus einem Scharnierteil 11 etwa quadratischen Grundrisses (senkrecht zur Achse A) und einem davon ausladenden Befestigungsteil 12, das mit seiner ebenen rückwärtigen Begrenzungsfläche 12' zur Anlage auf der ebenen Vorderfläche des nicht dargestellten feststehenden Rahmens bestimmt und durch es senkrecht zu der Fläche 12' durchgreifende Schrauben 13 an dem feststehenden Rahmen befestigt ist. Die Köpfe der Schrauben 13 sind durch eine Abdeckplatte 14 überdeckt. Auch das Flügelbandteil 20 umfaßt ein Scharnierteil 21, welches in seinem im wesentlichen quadratischen Grundriß mit dem Scharnierteil 11 übereinstimmt und oberhalb dessen angeordnet ist. Von dem Scharnierteil 21 lädt das Befestigungsteil 22 aus, welches mit seiner ebenen rückwärtigen Begrenzungsfläche 22' gegen die ebene Vorderfläche des nicht dargestellten Flügels anliegt und dort mittels Schrauben 23 befestigt ist. Die Schraubenzone ist durch eine Abdeckplatte 24 abgedeckt.

Der Bandzapfen 1 ist in seiner normalen Einbaulage mit vertikaler Bandzapfenachse A wiedergegeben. Er greift in die Bandzapfenausnehmung 19 des Rahmenbandteils 10 und die Bandzapfenausnehmung 7 des Flügelbandteils 20 ein. In der Mitte weist er einen radial vorspringenden Bund 2 auf, der über einen gleitgünstigen Kunststoffring 6 auf der ebenen, zur Achse A senkrechten oberen Begrenzungsfläche 10' des Rahmenbandteils 10 aufliegt.

In dem unteren in das Rahmenbandteil 10 hineinragenden Teil ist der Bandzapfen 1 in einer Doppelexzenterbuchse 3 in dem Rahmenbandteil 10 gelagert, die über einen Innenmehrkant 4 an der Unterseite des Rahmenbandteils 10 verstellbar ist und dadurch eine Verstellung des Flügelbandteils 20 gegenüber dem Rahmenbandteil 10 in horizontaler Richtung ermöglicht.

Die Bandzapfenausnehmung 7 in dem Scharnierteil 21 des Flügelbandteils 20 weist am oberen Ende ein Innengewinde 8 auf, in welches ein Gewindestück 5 einschraubbar ist, welches in einem nach oben offenen Innenmehrkant 9 den Angriff eines entsprechenden Betätigungsschlüssels erlaubt.

Das Gewindestück 5 sitzt mit seiner Unterseite auf dem oberen Ende des Bandzapfens 1 auf. Bei einer Verdrehung des Gewindestücks 5 wird das Flügelbandteil 20 um den entsprechenden Betrag angehoben oder abgesenkt. Dabei stützt sich das Flügelbandteil 20 über das Gewindestück 5 auf dem Bandzapfen 1 ab, der wiederum über dem Bund 2 und dem Kunststoffring 6 auf dem Rahmenbandteil 10 aufliegt. Auf diese Weise dient das im oberen Ende des Scharnierteils 21 des Flügelbandteils 20 untergebrachte Gewindestück der Höhenjustierung des Flügels.

Die Oberseite des Scharnierteils 21 des Flügelbandteils 20 ist von einer in dem Ausführungsbeispiel im Grundriß mit dem Scharnierteil 21 deckungsgleichen Abdekkung 30 überdeckt, die in eine am oberen Ende der Bandzapfenausnehmung 7 oberhalb des Innengewindes 8 vorgesehene zylindrische Erweiterung 25 derselben eingepreßt ist.

Die Abdeckung 30 sitzt sehr stramm in der Erweiterung 25. Sie muß mit einer gewissen Kraft in die Erweiterung 25 eingepreßt werden, so daß sie nur durch Zerstören entfernt werden kann. Dann müssen allerdings links bzw. rechts vormontierte Bänder geliefert werden.

Die Justierung des Gewindestücks 5 und damit der Höhenlage des Flügels gegenüber dem feststehenden Rahmen erfolgt aber auf der Montagestelle. Bei der vorhandenen Ausbildung der Höhenjustierung muß also ein nachträglicher Zugang zu dem Innenmehrkant 9 des Gewindestücks 5 gegeben sein. Diese Notwendigkeit besteht auch bei Nachjustierungen im Laufe der Betriebsdauer des Bandes 100.

Aus diesem Grund weist die Abdeckung 30, wie aus Fig. 2 ersichtlich ist, in der Mitte ein etwa rechteckiges Kläppchen auf, welches um eine in Fig. 2 untengelegene Scharnierachse 44 geöffnet und zugeklappt werden kann. Im zugeklappten Zustand verschließt das Kläppchen 40 die Kläppchenöffnung 41 dicht, ist von der Oberseite der Abdeckung 30 rahmenartig umgeben und fluchtet mit der in dem Ausführungsbeispiel ebenen Oberseite der Abdeckung 30.

In den Fig. 3 bis 5 ist die Abdeckung 30 in vergrößertem Maßstab dargestellt. Sie umfaßt einen plattenförmigen Abdeckteil 31, dessen Außenumfang 32 deckungsgleich mit dem Außenumfang des Scharnierteils 21 ist. An die Unterseite des Abdeckteils 31 ist ein im Querschnitt im wesentlichen kreisförmiger Befestigungsteil 33 angeformt, der über den Umfang verteilte zu der Achse A parallele Rippen 34 aufweist. Die Scheitel der Rippen 34 kommen am Innenumfang der Erweiterung 25 zur Anlage, wenn die Abdeckung 30 in Richtung der Achse A in die Erweiterung 25 eingepreßt wird.

Die Kläppchenöffnung 41 entspricht in ihrem Umriß dem Umriß des Kläppchens 40. Beide sind, wie aus den Fig. 2, 4 und 5 zu entnehmen ist, rechteckig mit abgerundeten Ecken. Die Abdeckung 30 mit dem Kläppchen 40 besteht einstückig aus Kunststoff. Die Scharnierachse 14 ist durch ein Filmscharnier 15 in der Mitte einer der kürzeren Rechteckseiten gebildet. Auf der gegenüberliegenden Rechteckseite ist eine Schnappverbindung mit einem hakenartigen Riegel 16 vorgesehen, der beim Zuklappen des Kläppchens unter den gegenüberliegenden Rand der Kläppchenöffnung 41 greift. Diese Schnappverbindung kann jedoch mit einem Messer oder dergleichen leicht wieder gelöst werden, damit das Kläppchen geöffnet werden kann, um das Gewindestück 5 zu verstellen.

An der Unterseite des Abdeckteils 31 sind über den Umfang verteilte Haltezungen 42 vorgesehen, die mit einem radial vorspringenden Umfangsrand 17 am oberen Ende des Gewindestücks 5 zusammenwirken. Der Umfangsrand hat eine schräg nach oben und außen verlaufende Unterseite 18, unter die die Haltezungen 42 greifen. Durch die schräge Ausgestaltung kann die Abdeckung 30 bei verschiedenen Einschraubtiefen des Gewindestücks 5 zusätzlich gehalten und gesichert werden.

Auf der Oberseite des Kläppchens 14 kann ein Firmenemblem 43 angebracht sein.

## Patentansprüche

1. Band für Türen, Fenster und dergleichen mit einem am feststehenden Rahmen befestigbaren Rahmenbandteil (10) und einem am Flügel befestigbaren Flügelbandteil (20),
mit am Rahmenbandteil (10) und am Flügelbandteil (20) vorgesehenen Scharnierteilen (11,21), die übereinander angeordnet sind,
mit einem die Scharnierteile (11,21) in entsprechenden Ausnehmungen (7 und 19) derselben durchgreifenden, die Scharnierachse bildenden Bandzapfen (1)
und mit einer auf der Oberseite des Scharnierteils (21) des oberen Bandteils (20) angebrachten Abdeckung (30),
**dadurch gekennzeichnet,**
daß das Band (100) eine durch die Mündung der Ausnehmung (7) des oberen Bandteils (20) hindurch betätigbare Verstelleinrichtung aufweist und die Abdekkung (30) eine durchgehende Öffnung (41) mit einem um eine Scharnierachse (44) verschwenkbaren Kläppchen umfaßt, welches von einem Abdeckungsteil (31) rahmenartig umgeben ist und nach dem Öffnen durch die Öffnung (41) hindurch den Zugang zur Verstelleinrichtung freigibt und in geschlossenem Zustand die Öffnung (41) verschließt.

2. Band nach Anspruch 1,
**dadurch gekennzeichnet,**
daß die Verstelleinrichtung ein auf der Oberseite des Bandzapfens (1) aufsitzendes, in ein Gewinde (8) am oberen Ende der Bandzapfenausnehmung (7) des oberen Bandteils (20) eingeschraubtes Gewindestück (5) mit einer an dessen Oberseite vorgesehenen Betätigungsausnehmung (9) umfaßt.

3. Band nach Anspruch 2,
**dadurch gekennzeichnet,**
daß das Gewindestück (5) am oberen Ende einen radial vorspringenden Umfangsrand (17) mit einer schräg nach oben auseinanderstrebenden Unterseite (18) aufweist und an der Unterseite der Abdeckung (30) gegen die Bandzapfenausnehmung (7) gerichtete, den Umfangsrand (17) untergreifende elastisch nachgiebige Haltezungen (42) vorgesehen sind.

4. Band nach einem der Ansprüche 1 bis 3,
**dadurch gekennzeichnet,**
daß die Abdeckung (30) ein gegenüber dem Umfang des Abdeckungsteils (31) zurückspringendes Befestigungsteil (33) umfaßt, das an seinem Außenumfang zur Bandzapfenachse (A) parallele Rippen (34) aufweist, deren Scheitel am Innenumfang einer Erweiterung (25) am oberen Ende der Bandzapfenausnehmung (7) zur Anlage bringbar sind, s0 daß das Befestigungsteil (33) stramm in die Erweiterung (25) einpreßbar ist.

5. Abdeckung für ein Band nach den Ansprüchen 1 bis 4 mit einem plattenförmigen Abdeckteil (31) und einem an einer Flachseite des Abdeckteils (31) angeordneten, im Umriß gegenüber dem Abdeckteil (31) zurückspringenden Befestigungsteil (33), der an seinem Umfang zum Einpressen in eine entsprechende Öffnung bestimmt ist,
**dadurch gekennzeichnet,**
daß in dem Abdeckteil (31) eine durchgehende Öffnung (41) mit einem um eine Scharnierachse (44) schwenkbaren Kläppchen (40) vorgesehen ist, welches außer Funktion setzbar ist und in geschlossenem Zustand die Öffnung (41) verschließt.

6. Abdeckung nach Anspruch 5,
**dadurch gekennzeichnet,**
daß die Oberseite des Kläppchens (40) im zugeklappten Zustand desselben mit der Oberseite der Abdeckung (30) fluchtet.

7. Abdeckung nach Anspruch 5 oder 6,
**dadurch gekennzeichnet,**
daß die Abdeckung in einer zur Bandzapfenachse (A) senkrechten Ebene das zugeklappte Kläppchen (40) rahmenartig umgibt.

8. Abdeckung nach einem der Ansprüche 5 bis 7,
**dadurch gekennzeichnet,**
daß das Kläppchen (40) einen etwa rechteckigen Umriß aufweist.

9. Abdeckung nach einem der Ansprüche 5 bis 8,
**dadurch gekennzeichnet,**
daß das Kläppchen (40) die Öffnung (41) der Abdeckung (30) genau ausfüllt.

10. Abdeckung nach einem der Ansprüche 5 bis 9,
**dadurch gekennzeichnet,**
daß die Abdeckung (30) und das Kläppchen (40) aus Kunststoff bestehen.

11. Abdeckung nach Anspruch 10,
**dadurch gekennzeichnet,**
daß das Kläppchen (40) über ein an einer Seite vorgesehenes Filmscharnier (15) mit der Abdeckung (30) schwenkbar verbunden ist.

12. Abdeckung nach Anspruch 11,
**dadurch gekennzeichnet,**
daß an der dem Filmscharnier (15) gegenüberliegenden Seite eine lösbare Schnappverbindung (16) zur Fixierung des Kläppchens (40) im geschlossenen Zustand vorgesehen ist.

## Claims

1. Hinge for doors, windows and the like with a frame hinge leaf (10) for attachment to a stationary frame and a flap hinge leaf (20) for attachment to a flap,
with hinge eye portions (11, 21) arranged one above the other and provided on the frame hinge leaf (10) and on the flap hinge leaf (20),
with a hinge pin (1) passing through corresponding openings (7 and 19) in the hinge eye portions (11, 21) and forming the hinge axis and with a closure asembly (30) mounted on the upper face of the eye portion (21) of the upper hinge leaf (20),
**characterised in that**
the hinge (100) has an adjusting device operated through the mouth of the opening (7) in the upper hinge leaf (20) and the closure assembly (30) comprises a through-going opening (41) with a flap which pivots about a hinge axis (44) and which is enclosed in an enclosure portion (31) in the form of a frame, and after being opened it provides access to the adjusting device through the opening (41) and in its closed condition it closes off the opening (41).

2. Hinge according to Claim 1,
**characterised in that**
the adjusting device comprises a screw-threaded member (5) seated on the upper end of the hinge pin (1), screwed into a thread (8) at the upper end of the hinge pin opening (7) in the upper hinge leaf (20) and having an operating recess (9) provided in its upper face.

3. Hinge according to Claim 2,
**characterised in that**
the screw-threaded member (5) has on its upper end a radially projecting peripheral rim (17) with a lower face (18) diverging in an upwardly inclined direction and, on the underside of the closure assembly (30), retaining tongues (42) pointing towards the hinge pin opening (7) and engaging under the peripheral rim (17) in an elastically yielding manner.

4. Hinge according to one of Claims 1 to 3,
**characterised in that**
the closure assembly (30) includes an attachment portion (33) set in with respect to the periphery of the enclosure portion (31) and which has on its outer periphery ribs (34) parallel to the axis (A) of the hinge pin, of which the apices can be brought into engagement against the inner surface of a widened out portion (25) at the upper end of the hinge pin opening (7), so that the attachment portion (33) can be pressed tightly into the widened out portion (25).

5. Closure assembly for a hinge according to Claims 1 to 4 with a plate-shaped enclosure portion (31) and an attachment portion (33) mounted on a flat face of the enclosure portion (31) and set back in outline with respect to the enclosure portion (31), and designed at its periphery for pressing into a corresponding opening,
**characterised in that**
there is provided in the enclosure portion (31) a through-going opening (41) with a flap (40) which pivots about a hinge axis (44), and which can be put out of action and in its closed condition closes off the opening (41).

6. Closure assembly according to Claim 5,
**characterised in that**
in its closed condition the upper face of the flap (40) is flush with the upper face of the closure assembly (30).

7. Closure assembly according to Claim 5 or 6,
**characterised in that**
the closure assembly surrounds the closed flap (40) in the manner of a frame in a plane perpendicular to the axis (A) of the hinge pin.

8. Closure assembly according to one of Claims 5 to 7,
**characterised in that**
the flap (40) has a substantially rectangular outline.

9. Closure assembly according to one of Claims 5 to 8,
**characterised in that**
the flap (40) exactly fills the opening (41) in the closure assembly (30).

10. Closure assembly according to one of Claims 5 to 9,
**characterised in that**
the closure assembly (30) and the flap (40) are made of plastics.

11. Closure assembly according to Claim 10,
**characterised in that**
the flap (40) is pivotally connected to the closure assembly (30) through a film hinge (15) provided at one side.

12. Closure assembly according to Claim 11,
**characterised in that**
a releasable snap connection (16) for holding the flap (40) in its closed condition is provided at the side opposite the film hinge (15).

## Revendications

1. Charnière pour portes, fenêtres ou similaires, comportant :
• une pièce de charnière de cadre (10) à fixer à un cadre fixe et une pièce de charnière de battant (20) à fixer au battant,
• sur la pièce (10) et sur la pièce (20), des parties de charnière (11, 21) superposées,
• un pivot de charnière (1) formant l'axe de charnière et venant en prise avec les parties de charnière (11, 21) dans des évidements correspondants (7 et 19) de celles-ci,
• un couvercle (30) monté sur la face supérieure de la partie de charnière (21) de la pièce de charnière (20) située en haut,
caractérisée en ce que
la charnière (100) comporte un dispositif de réglage que l'on peut actionner à travers l'embouchure de l'évidement (7) de la pièce de charnière (20) située en haut, et qui comprend un petit clapet pouvant basculer autour d'un axe de charnière (44), en étant entouré à la manière d'un cadre par une partie de couverture (31), l'ouverture du clapet donnant accès au dispositif de réglage à travers l'ouverture (41) que le clapet obture à l'état fermé.

2. Charnière selon la revendication 1,
caractérisée en ce que
le dispositif de réglage comprend, reposant sur la face supérieure du pivot (1), une pièce filetée (5) vissée dans un filetage (8) de l'extrémité supérieure de l'évidement de pivot (7) que présente la pièce de charnière (20) située en haut, cette pièce filetée présentant, dans sa face supérieure, un évidement de manoeuvre (9).

3. Charnière selon la revendication 2,
caractérisée en ce que
la pièce filetée (5) présente, à son extrémité supérieure, un bord périphérique (17) faisant saillie radialement et dont la face inférieure (18) est en pente ascendante vers l'extérieur tandis que, sur la face inférieure du couvercle (30), sont prévues des languettes élastiques de maintien (42) dirigées vers l'évidement de pivot (7) et venant en prise sous le bord périphérique (17).

4. Charnière selon l'une quelconque des revendications 1 à 3,
caractérisée en ce que
le couvercle (30) comprend une partie de fixation (33) en retrait par rapport au contour de la partie de couverture (31) et portant, sur sa périphérie externe, des nervures (34) parallèles à l'axe (A) du pivot et dont les arêtes peuvent venir s'appliquer sur l'extrémité supérieure de l'évidement de pivot (7), de sorte que la partie de fixation (33) peut être comprimée solidement dans l'élargissement (25).

5. Couvercle pour une charnière selon les revendications 1 à 4, comprenant une partie de couverture en forme de plaque (31) et une partie de fixation (33), montée sur une face plate de la partie (31) en débordant le contour de celle-ci, et qui est définie de manière à s'engager avec compression dans une ouverture correspondante,
caractérisé en ce que
la pièce de couverture (31) est percée d'une ouverture (41) équipée d'un petit clapet (40) qui peut basculer autour d'un axe de charnière (41), ce clapet pouvant être ouvert tandis qu'à l'état fermé, il obture l'ouverture (41).

6. Couvercle pour une charnière selon la revendication 5,
caractérisé en ce que
la face supérieure du petit clapet (40), quand celui-ci est fermé, est à fleur de la surface du couvercle (30).

7. Couvercle pour une charnière selon l'une quelconque des revendications 5 ou 6,
caractérisé en ce que
le couvercle entoure à la manière d'un cadre le petit clapet (40) rabattu dans un plan perpendiculaire à l'axe de pivot (A).

8. Couvercle pour une charnière selon l'une quelconque des revendications 5 à 7,
caractérisé en ce que
le petit clapet (40) a un contour sensiblement rectangulaire.

9. Couvercle pour une charnière selon l'une quelconque des revendications 5 à 8,
caractérisé en ce que
le petit clapet (40) remplit exactement l'ouverture (41) du couvercle (30).

10. Couvercle pour une charnière selon l'une quelconque des revendications 5 à 9,
caractérisé en ce que
le couvercle (30) et le petit clapet (40) sont en matière plastique.

11. Couvercle pour une charnière selon la revendication 10,
caractérisé en ce que
le petit clapet (40) est relié au couvercle (30) avec possibilité de basculement par l'intermédiaire d'une charnière pelliculaire (15) prévue sur un côté.

12. Couvercle pour une charnière selon la revendication 11,
caractérisé en ce que
du côté opposé à la charnière pelliculaire (15), il est prévu une liaison par encliquetage (16), séparable, pour fixer le petit clapet (40) en position de fermeture.
